# EUROPÄISCHE PATENTSCHRIFT

(11) **EP 1 261 459 B1**
(45) Veröffentlichungstag und Bekanntmachung des Hinweises auf die Patenterteilung: **29.09.2004**
(21) Anmeldenummer: 00942113.2
(22) Anmeldetag: 21.06.2000
(51) Int. Cl.: B25D 1/00

(54) **LUFTFEDERSCHLAGWERK MIT HOHLEM SCHLAGKOLBEN**
PNEUMATIC PISTON PERCUSSIVE MECHANISM WITH A HOLLOW PERCUSSION PISTON
OUTIL DE PERCUSSION PNEUMATIQUE A PISTON FRAPPEUR CREUX

(30) Priorität: 25.06.1999 DE 19929183
(43) Veröffentlichungstag der Anmeldung: 04.12.2002
(73) Patentinhaber: Wacker Construction Equipment AG, 80809 München (DE)
(72) Erfinder: SCHMID, Wolfgang, D-80995 München (DE); LYSEK, Mirko, D-80993 München (DE); BERGER, Rudolf, D-82031 Grünwald (DE)
(74) Vertreter: Hoffmann, Jörg Peter, Dr. Ing.
(86) Internationale Anmeldenummer: PCT/EP2000/005752
(87) Internationale Veröffentlichungsnummer: WO 2001/000368

(56) Entgegenhaltungen:
- DE-A- 2 124 013
- DE-A- 2 335 924
- DE-A- 19 726 272
- DE-B- 1 057 028
- US-A- 3 034 302

## Beschreibung

Die Erfindung betrifft ein Luftfederschlagwerk für einen Schlag- und/oder Bohrhammer.

Unter den heute üblichen Schlagwerkstypen für Bohr- oder Schlaghämmer hat sich unter anderem eine Bauart bewährt, bei der ein Antriebskolben durch einen Kurbeltrieb in einem hohl ausgebildeten, auch als Hohlschläger bezeichneten Schlagkolben axial hin- und herbewegt wird. Der Schlagkolben wird im Schlagwerksgehäuse ebenfalls axial beweglich geführt, wobei sich in einem Hohlraum zwischen dem Antriebskolben und dem Schlagkolben eine Luftfeder ausbildet, die die Axialbewegung des Antriebskolbens auf den Schlagkolben überträgt und diesen gegen einen Werkzeugschaft oder einen Döpper treibt, wo die Bewegungsenergie des Schlagkolbens schlagartig umgesetzt wird.

Ein derartiges, z. B. aus der DE-OS 22 60 365 bekanntes Schlagwerk weist gegenüber anderen Typen zahlreiche Vorteile auf. Zum einen erzeugt der verhältnismäßig leichte Antriebskolben nur geringe Vibrationen im Leerlauf. Weiterhin ist das Schlagwerk einfach aufgebaut, wodurch die Herstellkosten gering und die Reparaturmöglichkeiten gut sind. Zudem weist das Schlagwerk gute Kaltstarteigenschaften durch eine rasche Erwärmung infolge der Fettreibung zwischen dem Antriebskolben und dem Schlagkolben auf.

Schwierig gestaltet sich bei einem derartigen Schlagwerk jedoch die Auslegung bezüglich Rücksaugverhalten und Leerlaufverhalten. Wird nämlich das Schlagwerk derart gestaltet, daß der Schlagkolben nach erfolgtem Schlag immer zuverlässig vom Antriebskolben zurückgesaugt wird, kann dies zur Folge haben, daß der Übergang in den Leerlauf bei Abheben des Werkzeugs vom zu bearbeitenden Gestein erschwert wird. In diesem Fall besteht die Gefahr, daß der Schlagkolben auch in Leerlaufstellung Schläge durchführt. Diese sogenannten Leerschläge sind für den Bediener höchst unangenehm und bewirken eine hohe Beanspruchung des Hammers. Wird das Schlagwerk jedoch im Hinblick auf einen zuverlässigen Übergang in den Leerlauf ausgelegt, besteht das Risiko, daß der Schlagkolben auch im Schlagbetrieb nicht immer vom Antriebskolben zurückgesaugt wird, was zu einer Unterbrechung des Schlagbetriebs und zu einem unregelmäßigen Arbeiten führen kann.

Aus der DE-OS 22 62 273 ist ein anderer Schlagwerkstyp bekannt, bei dem ein Schlagkolben und ein durchmessergleicher Antriebskolben in einem gemeinsamen Führungsrohr axial beweglich angeordnet sind. In dem Führungsrohr sind Leerlauföffnungen angeordnet, die bei einem Abheben des Werkzeugs vom zu bearbeitenden Gestein durch den Schlagkolben überfahren werden können, so daß der Hohlraum zwischen Schlag- und Antriebskolben mit der Umgebung kommunizieren kann. Dadurch wird ein Rücksaugeffekt durch den Antriebskolben vermieden, so daß der Schlagkolben in seiner vorderen Stellung verbleibt.

Aus der DE 196 21 057 A1 ist ein Luftfederschlagwerk bekannt, bei dem der Schlag des Schlagkolbens durch eine zusätzliche Luftfeder vor dem Schlagkolben gedämpft werden kann.

In der DE 23 35 924 A1 wird ein Luftfederschlagwerk mit einem Schlagwerksgehäuse, einem hohlen Schlagkolben mit Führungshülse und einem in der Führungshülse geführten Antriebskolben beschrieben. Zwischen dem Antriebskolben und dem Schlagkolben ist ein Hohlraum ausgebildet. Darüberhinaus ist auf der Innenseite der Führungshülse des Schlagkolbens eine Luftausgleichstasche zum Auffüllen des Hohlraums mit Luft vorgesehen. Ein Leerlaufbetrieb ist bei dem gezeigten Luftfederschlagwerk nicht möglich. Vielmehr muss zur Unterbrechung der Arbeit der Antriebsmotor abgeschaltet werden.

Der Erfindung liegt die Aufgabe zugrunde, ein Luftfederschlagwerk mit hohlem Schlagkolben anzugeben, bei welchem die oben beschriebenen Nachteile vermieden werden, ohne daß auf die genannten Vorteile verzichtet werden muß.

Erfindungsgemäß wird die Aufgabe durch ein Luftfederschlagwerk gemäß Patentanspruch 1 gelöst.

Bei dem erfindungsgemäßen Luftfederschlagwerk ist auf der Innenseite einer die Höhlung des Schlagkolbens bildenden Führungshülse des Schlagkolbens wenigstens eine sich axial erstreckende Luftausgleichstasche vorgesehen. Weiterhin erstreckt sich wenigstens eine Leerlauföffnung radial durch die Führungshülse. Im Schlagbetrieb besteht keine Verbindung zwischen der Leerlauföffnung und einem zur Umgebung führenden Leerlaufkanal im Schlagwerksgehäuse, so daß auch der die Luftfeder aufnehmende Hohlraum zwischen dem Antriebskolben und dem Schlagkolben von der Umgebung abgekoppelt ist. Im Leerlaufbetrieb hingegen ist die Leerlauföffnung über den Leerlaufkanal bewegbar, so daß der Hohlraum über die Leerlauföffnung und den Leerlaufkanal mit der Umgebung in Verbindung bringbar ist. Dies ermöglicht einen intensiven Luftausgleich im Leerlauf, so daß jegliche Saugwirkung des Antriebskolbens verhindert werden kann.

Die Luftausgleichstasche weist vorzugsweise eine größere axiale Länge auf als eine Berührfläche des Antriebskolbens mit der Führungshülse. Das bedeutet, daß im Schlagbetrieb die bei jedem Schlag aus der Luftfeder entwichene Luft wieder über die Luftausgleichstasche aufgefüllt werden kann.

Bei einer besonders vorteilhaften Ausführungsform der Erfindung sind in der Führungshülse mehrere Leerlauföffnungen vorgesehen, die hinsichtlich der Axiallage versetzt angeordnet sein können. Darüber hinaus können die Leerlauföffnungen unterschiedliche Öffnungsquerschnitte aufweisen. Je nach Anordnung der Leerlauföffnungen und der Querschnitte ist es möglich, den Übergang zwischen Leerlauf- und Schlagbetrieb sanft zu gestalten, was insbesondere vom Bediener als angenehm empfunden wird und das Ansetzen des Werkzeugs an exponierten Stellen ermöglicht, ohne daß das Werkzeug verspringt.

Eine weitere Ausgestaltung der Erfindung besteht darin, daß die Führungshülse mehrere Gleitflächen aufweist, an denen sie in dem Schlagwerksgehäuse geführt wird. Zwischen den Gleitflächen sind Ausnehmungen mit geringerem Radius vorgesehen. Aufgrund der reduzierten Reibungsflächen und damit geringeren Reibung zwischen dem Schlagkolben und dem Schlagwerksgehäuse kann ein besseres Kaltstartverhalten bei tiefen Temperaturen erreicht werden. Weiterhin lassen sich die Herstellkosten aufgrund der geringeren zu bearbeitenden Außenfläche vermindern. Die Leerlauföffnungen sollten so angeordnet werden, daß sie jeweils eine Gleitfläche durchdringen, da dadurch keine zusätzliche Abdichtung zwischen der Führungshülse des Schlagkolbens und dem Schlagwerksgehäuse erforderlich ist.

Bei einer anderen vorteilhaften Ausgestaltung der Erfindung ist in einem zwischen einer Vorderseite des Schlagkolbens und dem Schlagwerksgehäuse vorgesehenen vorderen Hohlraum ein Luftdämpfer erzeugbar. Wenn der vordere Hohlraum beim Übergang des Schlagkolbens vom Schlagbetrieb in den Leerlaufbetrieb - das heißt bei einer nach vorne gerichteten Bewegung des Schlagkolbens in Richtung Leerlaufstellung - zeitweilig von der Umgebung getrennt ist, kann sich in dem Hohlraum ein Luftdruck aufbauen, so daß ein Teil der kinetischen Energie des Schlagkolbens an die im Hohlraum entstehende Luftfeder abgegeben wird.

Wenn schließlich der Schlagkolben die Leerlaufstellung erreicht hat, ist bei einer weiteren vorteilhaften Ausgestaltung der Erfindung der vordere Hohlraum über eine der Ausnehmungen mit der Umgebung in Verbindung bringbar. Dadurch kann die in dem vorderen Hohlraum komprimierte Luft entweichen, so daß die in der Luftfeder gespeicherte Energie durch den Druckabbau abgeführt wird. Im Ergebnis funktioniert also die Luftfeder auch als Luftdämpfer und baut kinetische Energie des Schlagkolbens ab, so daß dieser vor dem Auftreffen auf eine Gehäusestirnwand und damit Erreichen seiner Leerlaufstellung abgebremst wird. Dementsprechend wird ein zu heftiger Schlag des Schlagkolbens auf das Gehäuse vermieden, was auch vom Bediener als angenehm empfunden wird.

Diese und weitere Merkmale und Vorteile der Erfindung werden nachfolgend unter Zuhilfenahme der begleitenden Figuren näher erläutert. Es zeigen:
- **Fig. 1**: einen Schnitt durch ein erfindungsgemäßes Luftfederschlagwerk in Schlagstellung;
- **Fig. 2**: einen vergrößerten Ausschnitt aus Fig. 1;
- **Fig. 3**: einen Schnitt durch das Luftfederschlagwerk in Leerlaufstellung; und
- **Fig. 4**: einen vergrößerten Ausschnitt aus Fig. 3.

Da alle Figuren prinzipiell das gleiche Luftfederschlagwerk zeigen, jedoch lediglich in unterschiedlichen Betriebsstellungen, werden auch gleiche Bezugszeichen verwendet.

An einer Führungsfläche 1 eines Schlagwerksgehäuses 2 wird ein Schlagkolben 3 axial beweglich geführt. Im Inneren des an einer Stirnseite hohl ausgebildeten Schlagkolbens 3 wird ein Antriebskolben 4 geführt, der in bekannter Weise durch ein Pleuel 5 axial hin- und hergetrieben wird.

Zwischen dem Schlagkolben 3 und dem Antriebskolben 4 bildet sich ein eine Luftfeder umschließender Hohlraum 6 aus.

Der Schlagkolben 3 weist wenigstens eine, zweckmäßigerweise aber zwei, drei oder mehr Luftausgleichstaschen 7 auf, die sich axial in der Innenseite einer die Höhlung bildenden Führungshülse 8 des Schlagkolbens 3 mit einer Länge größer als die axiale Länge einer Berührfläche des Antriebskolbens 4 mit dem Schlagkolben 3 erstrecken. Die Luftausgleichstaschen 7 sind gleichmäßig am Umfang der Führungshülse 8 verteilt. Der Schlagkolben 3 besteht im wesentlichen aus der Führungshülse 8, einem Kolbenboden und einem sich von dem Kolbenboden erstreckenden Kolbenfortsatz 9.

Vor dem Kolbenfortsatz 9 ist ein Schaft 10 eines Werkzeugs 11 derart angeordnet, daß der Schlagkolben 3 mit seinem Kolbenfortsatz 9 auf den Schaft 10 aufschlagen kann (Fig. 1).

In der Führungshülse 8 sind weiterhin wenigstens eine, vorzugsweise aber zwei, drei oder mehr Leerlauföffnungen 12 ausgebildet, die die Führungshülse 8 radial durchdringen und über die der Hohlraum 6 mit einem Leerlaufkanal 13 in Verbindung bringbar ist (Fig. 3 und 4).

Die Leerlauföffnungen 12 sind aus Symmetriegründen möglichst gleichmäßig am Umfang der Führungshülse 8 verteilt angeordnet, jedoch an anderen Stellen als die Luftausgleichstaschen 7. Die Symmetrie der Führungshülse 8 und damit des Schlagkolbens 3 ist vor allem aus Fertigungsgründen anzustreben, um einen Verzug des Schlagkolbens 3 z. B. beim Schleifen zu vermeiden. Bei einer anderen, nicht dargestellten Ausführungsform der Erfindung sind die Leerlauföffnungen 12 jedoch auch an den gleichen Stellen wie die Luftausgleichstaschen 7 angeordnet, das heißt sie durchdringen die gegenüber der Dicke der Führungshülse 8 dünnere Rückwand der Luftausgleichstaschen 7 nach außen.

Die Bohrungsachsen der Leerlauföffnungen 12 können senkrecht zur Schlagachse, das heißt zur Bewegungsrichtung des Schlagkolbens 3 stehen. Besonders vorteilhaft ist es jedoch, wenn die Bohrungsachsen winklig zur Schlagachse stehen und die Leerlauföffnungen 12 in der Führungshülse 8 nach vorne und außen gerichtet sind. Dadurch wird Fett, das sich bei einem vorangehenden Hub an der Leerlauföffnung 12 gesammelt hat, beim Auftreffen des Schlagkolbens 3 auf den Schaft 10 aus der Leerlauföffnung 12 herausgeschleudert. Anderenfalls, das heißt bei rechtwinkliger Stellung zwischen Bohrungsachse der Leerlauföffnungen 12 und der Schlagachse kann das Problem auftreten, daß die Bohrungen zumindest teilweise mit Fett verstopfen, was die Zuverlässigkeit beim Übergang in den Leerlauf herabsetzen könnte.

Der Leerlaufkanal 13 steht über einen Verbindungskanal 14 mit der Umgebung, z. B. dem Kurbelraum des Kurbeltriebs für den Antriebskolben 4, in Verbindung. Der Leerlaufkanal 13 ist bei der dargestellten Ausführungsform als Ringkanal ausgebildet. Selbstverständlich können der Leerlaufkanal 13 und der Verbindungskanal 14 auch andere Formen aufweisen und z. B. lediglich aus einer entsprechend großzügigen Aussparung bestehen. Wichtig ist dabei, daß der Hohlraum 6 in geeigneter Weise mit der Umgebung in Verbindung gebracht werden kann, um den gewünschten Druckausgleich zu erzielen.

Eine in der Führungsfläche 1 des Schlagwerksgehäuses 2 geführte Außenfläche des Schlagkolbens 3 wird durch mehrere - hier drei - Gleitflächen 15 gebildet. Zwischen zwei benachbarten Gleitflächen 15 ist jeweils eine Ausnehmung 16 vorgesehen.

Dadurch, daß lediglich ein Teil der Außenfläche des Schlagkolbens 3 als Gleitfläche 15 bearbeitet werden muß, können Herstellungskosten gespart werden. Weiterhin wird aufgrund der geringeren Flächenreibung zwischen dem Schlagkolben 3 und dem Schlagwerksgehäuse 2 ein verbessertes Kaltstartverhalten erzielt.

Zwischen einer Vorderseite 17 des Schlagkolbens 3 und dem Schlagwerksgehäuse 2 ist eine vordere Luftfeder in einem Hohlraum 18 ausgebildet, wenn die vordere Gleitfläche 15 eine Verbindung zum Leerlaufkanal 13 unterbricht, wie in den Fig. 1 und 2 dargestellt. In der in den Fig. 1 und 2 gezeigten Schlagstellung kann sich der Schlagkolben 3 nicht weiter nach vorne (in den Figuren nach links) bewegen. Das bedeutet, daß der Luftdruck im Hohlraum 18 im wesentlichen dem Umgebungsluftdruck entspricht, weil der Schlagkolben 3 in der gezeigten Stellung gerade erst eine Steuerkante 19 am Schlagwerksgehäuse 2 überfahren hat. Die vordere Gleitfläche 15 dichtet allerdings bereits mit der Führungsfläche 1 des Schlagwerksgehäuses 2 den vorderen Hohlraum 18 gegen die Umgebung ab. Wenn dann das Werkzeug 11 vom zu bearbeitenden Gestein abgehoben wird und sich daraufhin das Werkzeug 11 mit seinem Schaft 10 aus dem Schlagwerksgehäuse 2 um eine bestimmte Strecke nach vorne herausbewegt, kann sich auch der Schlagkolben 3 im nächsten Schlagzyklus weiter nach vorne bewegen. Dadurch wird der Hohlraum 18 verkleinert und die Luft in der Luftfeder komprimiert. Dadurch der Schlagkolben 3 abgebremst.

Wenn schließlich der Schlagkolben 3 die in Figuren 3 und 4 gezeigte Leerlaufstellung erreicht hat, hat auch eine am vorderen Ende der vorderen Ausnehmung 16 am Schlagkolben 3 ausgebildete Steuerkante 20 eine Steuerkante 21 am Schlagwerksgehäuse 2 überfahren. Dadurch wird der Hohlraum 18 über die Ausnehmung 16 und den Leerlaufkanal 13 mit der Umgebung in Verbindung gebracht, woraufhin die komprimierte Luft aus der Luftfeder im Hohlraum 18 entweichen kann. Das bedeutet, daß die in der Luftfeder gespeicherte und aus der Vorwärtsbewegung des Schlagkolbens 3 resultierende Energie ebenfalls an die Umgebung abgeführt wird. Der Schlag des Schlagkolbens 3 gegen das Schlagwerksgehäuse 2 wird also bei Erreichen der Leerlaufstellung spürbar gedämpft, so daß die im Hohlraum 18 erzeugte Luftfeder auch als Luftdämpfer fungiert. Dadurch, daß die Luft im Hohlraum 18 in Leerlaufstellung wieder Umgebungsluftdruck aufweist, wird ein Zurückdrücken des Schlagkolbens 3 aus der Leerlaufstellung verhindert. Dies ist erst durch Wiederaufsetzen des Werkzeugs 11 auf das Gestein möglich, wodurch der Schaft 10 den Schlagkolben 3 in die Schlagstellung bewegt.

### Nachfolgend wird die Funktion des Luftfederschlagwerks erläutert:

In der in den Fig. 1 und 2 dargestellten Schlagstellung überfährt der Antriebskolben 4 regelmäßig die Luftausgleichstaschen 7 wodurch jeweils kurzzeitig eine Verbindung zwischen dem Hohlraum 6 und der Umgebung, also dem Kurbelraum geschaffen wird. Dadurch kann ein Luftverlust in der Luftfeder im Hohlraum 6 nach jedem Schlagzyklus wieder ausgeglichen werden.

Beim Abheben des Werkzeugs 11 vom zu bearbeitenden Gestein gleitet der Werkzeugschaft 10 etwas aus dem Hammergehäuse heraus, so daß der Schlagkolben 3 die in den Fig. 3 und 4 gezeigte Leerlaufstellung einnehmen kann. Dabei überfährt wenigstens eine der Leerlauföffnungen 12 eine als Steuerkante 22 dienende Hinterkante des Leerlaufkanals 13, wodurch eine kommunizierende Verbindung zwischen dem Hohlraum 6 über die Leerlauföffnung 12, den Leerlaufkanal 13 und den Verbindungskanal 14 zur Umgebung geschaffen wird. Damit kann jegliche Rücksaugwirkung der Luftfeder im Hohlraum 6 vermieden werden, so daß das Schlagwerk zuverlässig in Leerlaufbetrieb gelangt, ohne daß die Gefahr von Leerschlägen besteht.

Wie bereits beschrieben, sind vorteilhafterweise mehrere Leerlauföffnungen 12 in der Führungshülse 8 vorzusehen, so daß der Übergang zwischen Leerlaufund Schlagbetrieb nicht plötzlich, sondern weich durchgeführt werden kann. Dies gilt insbesondere dann, wenn die Leerlauföffnungen 12 zu unterschiedlichen Zeitpunkten und mit unterschiedlichen Querschnitten die Steuerkante 22 überfahren.

Zusätzlich tritt die bereits oben beschriebene Wirkung durch die Luftfeder bzw. den Luftdämpfer im vorderen Hohlraum 18 ein.

Die durch die Erfindung geschaffene Möglichkeit, die Funktionen "Luftausgleich" und "Leerlauf" durch unterschiedliche Bauelemente - hier: Luftausgleichstaschen 7 und Leerlauföffnungen 12 - durchzuführen, ermöglicht es, jede der Funktionen unabhängig von der anderen zu optimieren und gezielt den Forderungen anzupassen. Über große Luftquerschnitte bei mehreren Luftausgleichstaschen 7 kann ein intensiver Luftausgleich zur Luftfeder im Hohlraum 6 stattfinden, wodurch die Neigung des Schlagwerks zum Zusammenschlagen, d. h. Auftreffen des Antriebskolbens 4 auf den Schlagkolben 3, vermindert wird, während gleichzeitig das bei ausbleibendem Rückstoß wichtige Rücksaugen des Schlagkolbens 3 nicht beeinträchtigt wird.

Die für einen einwandfreien Leerlauf wichtige axiale Anordnung der Leerlauföffnungen 12 kann innerhalb großer Grenzen variiert werden, ohne daß auf die Luftausgleichstaschen 7 Rücksicht genommen werden muß.

Durch die Symmetrie des Schlagkolbens 3 entsteht bei seiner Fertigung praktisch kein Verzug, was die Herstellungskosten senkt und die Dauerhaltbarkeit erhöht.

## Patentansprüche

1. Luftfederschlagwerk für einen Schlag- und/oder Bohrhammer mit
- einem Schlagwerksgehäuse (2);
- einem axial hin- und herbewegbaren Schlagkolben (3), der an einer Stirnseite hohl ausgebildet ist und eine in dem Schlagwerksgehäuse (2) geführte Führungshülse (8) aufweist;
- einem in der Führungshülse (8) des Schlagkolbens (3) geführten, axial hin- und herbewegbaren Antriebskolben (4);
- einem zwischen dem Antriebskolben (4) und dem Schlagkolben (3) ausgebildeten und eine Luftfeder aufnehmenden Hohlraum (6);
wobei
- sich auf der Innenseite der Führungshülse (8) des Schlagkolbens (3) wenigstens eine Luftausgleichstasche (7) axial erstreckt;
**dadurch gekennzeichnet, dass**
- die Führungshülse (8) des Schlagkolbens (3) von wenigstens einer Leerlauföffnung (12) durchdrungen ist;
- in dem Schlagwerksgehäuse (2) ein mit der Umgebung kommunizierender Leerlaufkanal (13, 14) ausgebildet ist;
- in einem Schlagbetrieb des Luftfederschlagwerks keine Verbindung zwischen der Leerlauföffnung (12) und dem Leerlaufkanal (13, 14) besteht; und dass
- in einem Leerlaufbetrieb die Leerlauföffnung (12) über den Leerlaufkanal (13, 14) bewegbar ist und der Hohlraum (6) über die Leerlauföffnung (12) und den Leerlaufkanal (13, 14) mit der Umgebung in Verbindung bringbar ist.

2. Luftfederschlagwerk nach Anspruch 1, **dadurch gekennzeichnet, daß** die Luftausgleichstasche (7) eine größere axiale Länge aufweist, als eine Berührfläche des Antriebskolbens (4) mit der Führungshülse (8).

3. Luftfederschlagwerk nach Anspruch 1 oder 2, **dadurch gekennzeichnet, daß** in der Führungshülse (8) drei Luftausgleichstaschen (7) und drei Leerlauföffnungen (12) jeweils am Umfang gleichmäßig verteilt vorgesehen sind.

4. Luftfederschlagwerk nach einem der Ansprüche 1 bis 3, **dadurch gekennzeichnet, daß** in der Führungshülse (8) mehrere Leerlauföffnungen (12) in, bezüglich einer Hauptachse der Führungshülse (8), unterschiedlicher Axiallage vorgesehen sind.

5. Luftfederschlagwerk nach einem der Ansprüche 1 bis 4, **dadurch gekennzeichnet, daß** mehrere Leerlauföffnungen (12) mit unterschiedlichen Öffnungsquerschnitten vorhanden sind.

6. Luftfederschlagwerk nach einem der Ansprüche 1 bis 5, **dadurch gekennzeichnet, daß** in einer äußeren Umfangsfläche der Führungshülse (8) mehrere Gleitflächen (15) zum Führen der Führungshülse (8) in dem Schlagwerksgehäuse (2) vorgesehen sind.

7. Luftfederschlagwerk nach Anspruch 6, **dadurch gekennzeichnet, daß** zwischen benachbarten Gleitflächen (15) jeweils eine Ausnehmung (16) mit einem geringeren Radius vorgesehen ist.

8. Luftfederschlagwerk nach Anspruch 6 oder 7, **dadurch gekennzeichnet, daß** eine der Gleitflächen (15) von der Leerlauföffnung (12) durchdrungen wird.

9. Luftfederschlagwerk nach einem der Ansprüche 1 bis 8, **dadurch gekennzeichnet, daß** der Leerlaufkanal (13) in einer den Schlagkolben (3) führenden Führungsfläche (1) des Schlagwerksgehäuses (2) ringförmig ausgebildet ist.

10. Luftfederschlagwerk nach Anspruch 9, **dadurch gekennzeichnet, daß** der Leerlaufkanal (13) über einen Verbindungskanal (14) mit der Umgebung kommuniziert.

11. Luftfederschlagwerk nach einem der Ansprüche 1 bis 10, **dadurch gekennzeichnet, daß** in einem zwischen einer Vorderseite (17) des Schlagkolbens (3) und dem Schlagwerksgehäuse (2) ausgebildeten vorderen Hohlraum (18) ein Luftdämpfer erzeugbar ist.

12. Luftfederschlagwerk nach Anspruch 11, **dadurch gekennzeichnet, daß** der vordere Hohlraum (18) beim Übergang des Schlagkolbens (3) vom Schlagbetrieb in den Leerlaufbetrieb zeitweilig von der Umgebung getrennt ist.

13. Luftfederschlagwerk nach Anspruch 11, **dadurch gekennzeichnet, daß** der vordere Hohlraum (18) im Leerlaufbetrieb mit der Umgebung in Verbindung steht.

14. Luftfederschlagwerk nach einem der Ansprüche 1 bis 13, **dadurch gekennzeichnet, daß** die Luftausgleichstasche (7) und die Leerlauföffnung (12) an verschiedenen Stellen in der Führungshülse (8) angeordnet sind.

## Claims

1. Pneumatic spring percussive mechanism for an impact hammer and/or hammer drill, having
- a percussive mechanism housing (2);
- a percussion piston (3) which can move axially in a reciprocating manner, which is formed in a hollow manner on one end face and has a guide sleeve (8) which is guided in the percussive mechanism housing (2);
- a drive piston (4) which is guided in the guide sleeve (8) of the percussion piston (3) and can move axially in a reciprocating manner;
- a hollow chamber (6) which is formed between the drive piston (4) and the percussion piston (3) and which encloses a pneumatic spring;
wherein
- at least one air compensating pocket (7) extends axially on the inner side of the guide sleeve (8) of the percussion piston (3);
**characterised in that**
- at least one idling orifice (12) passes through the guide sleeve (8) of the percussion piston (3);
- an idling duct (13, 14) which is in communication with the environment is formed in the percussive mechanism housing (2);
- during percussive operation of the pneumatic spring percussive mechanism there is no connection between the idling orifice (12) and the idling duct (13, 14); and that
- during idling operation the idling orifice (12) can be moved over the idling duct (13, 14), and the hollow chamber (6) can be brought into communication with the environment via the idling orifice (12) and the idling duct (13, 14).

2. Pneumatic spring percussive mechanism as claimed in claim 1, **characterised in that** the air compensating pocket (7) has a greater axial length than a contact surface of the drive piston (4) with respect to the guide sleeve (8).

3. Pneumatic spring percussive mechanism as claimed in claim 1 or 2, **characterised in that** three air compensating pockets (7) and three idling orifices (12) are provided in the guide sleeve (8) in each case uniformly distributed on the periphery.

4. Pneumatic spring percussive mechanism as claimed in any one of claims 1 to 3, **characterised in that** a plurality of idling orifices (12) are provided in the guide sleeve (8) in different axial positions with respect to a main axis of the guide sleeve (8).

5. Pneumatic spring percussive mechanism as claimed in any one of claims 1 to 4, **characterised in that** a plurality of idling orifices (12) having different orifice cross-sections are provided.

6. Pneumatic spring percussive mechanism as claimed in any one of claims 1 to 5, **characterised in that** a plurality of slide surfaces (15) for guiding the guide sleeve (8) in the percussive mechanism housing (2) are provided in an outer peripheral surface of the guide sleeve (8).

7. Pneumatic spring percussive mechanism as claimed in claim 6, **characterised in that** between adjacent slide surfaces (15) a respective recess (16) having a smaller radius is provided.

8. Pneumatic spring percussive mechanism as claimed claim 6 or 7, **characterised in that** the idling orifice (12) passes through one of the slide surfaces (15).

9. Pneumatic spring percussive mechanism as claimed in any one of claims 1 to 8, **characterised in that** the idling duct (13) is formed in an annular manner in a guide surface (1) of the percussive mechanism housing (2), which guides the percussion piston (3).

10. Pneumatic spring percussive mechanism as claimed in claim 9, **characterised in that** the idling duct (13) communicates with the environment via a connection duct (14).

11. Pneumatic spring percussive mechanism as claimed in any one of claims 1 to 10, **characterised in that** a pneumatic shock absorber can be produced in a front hollow chamber (18) formed between a front side (17) of the percussion piston (3) and the percussive mechanism housing (2).

12. Pneumatic spring percussive mechanism as claimed in claim 11, **characterised in that** the front hollow chamber (18) is temporarily separated from the environment during transition of the percussion piston (3) from percussive operation into idling operation.

13. Pneumatic spring percussive mechanism as claimed in claim 11, **characterised in that** the front hollow chamber (18) is in communication with the environment during the idling operation.

14. Pneumatic spring percussive mechanism as claimed in any one of claims 1 to 13, **characterised in that** the air compensating pocket (7) and the idling orifice (12) are disposed at different positions in the guide sleeve (8).

## Revendications

1. Mécanisme pneumatique de percussion pour un marteau percuteur et/ou marteau perforateur comportant
- un boîtier (2) du mécanisme de percussion ;
- un piston de percussion (3) déplaçable axialement en sens alternés qui est réalisé creux sur un côté frontal et comporte une douille de guidage (8) guidée dans le boîtier (2) du mécanisme de percussion ;
- un piston d'entraînement (4) guidé dans la douille de guidage (8) du piston de percussion (3), déplaçable axialement en sens alternés ;
- une cavité (6) réalisée entre le piston d'entraînement (4) et le piston de percussion (3) et recevant un coussin d'air ;
dans lequel
- au moins une poche d'équilibrage d'air (7) s'étend axialement sur le côté intérieur de la douille de guidage (8) du piston de percussion (3) ;
**caractérisé en ce que**
- la douille de guidage (8) du piston de percussion (3) est traversée par au moins une ouverture de marche à vide (12) ;
- dans le boîtier (2) du mécanisme de percussion est réalisé un canal de marche à vide (13, 14) communiquant avec le milieu ambiant ;
- en mode de percussion du mécanisme pneumatique de percussion il n'existe aucune liaison entre l'ouverture de marche à vide (12) et le canal de marche à vide (13, 14) ; et **en ce que**
- en mode de marche à vide, l'ouverture de marche à vide (12) est déplaçable sur le canal de marche à vide (13, 14) et la cavité (6) peut être amenée en liaison avec le milieu ambiant par l'ouverture de marche à vide (12) et le canal de marche à vide (13, 14).

2. Mécanisme pneumatique de percussion selon la revendication 1, **caractérisé en ce que** la poche d'équilibrage d'air (7) présente une plus grande longueur axiale qu'une surface de contact du piston d'entraînement (4) avec la douille de guidage (8).

3. Mécanisme pneumatique de percussion selon la revendication 1 ou 2, **caractérisé en ce que** dans la douille de guidage (8) sont prévues trois poches d'équilibrage d'air (7) et trois ouvertures de marche à vide (12) uniformément réparties sur le pourtour.

4. Mécanisme pneumatique de percussion selon l'une des revendications 1 à 3, **caractérisé en ce que** dans la douille de guidage (8) sont prévues plusieurs ouvertures de marche à vide (12) dans une position axiale différente par rapport à un axe principal de la douille de guidage (8).

5. Mécanisme pneumatique de percussion selon l'une des revendications 1 à 4, **caractérisé en ce que** sont prévues plusieurs ouvertures de marche à vide (12) avec des sections transversales d'ouverture différentes.

6. Mécanisme pneumatique de percussion selon l'une des revendications 1 à 5, **caractérisé en ce que** dans une surface périphérique extérieure de la douille de guidage (8) sont prévues plusieurs surfaces de glissement (15) pour guider la douille de guidage (8) dans le boîtier (2) du mécanisme de percussion.

7. Mécanisme pneumatique de percussion selon la revendication 6, **caractérisé en ce qu'**il est prévu un évidement (16) respectif avec un rayon réduit entre des surfaces de glissement (15) voisines.

8. Mécanisme pneumatique de percussion selon la revendication 6 ou 7, **caractérisé en ce que** l'une des surfaces de glissement (15) est traversée par l'ouverture de marche à vide (12).

9. Mécanisme pneumatique de percussion selon l'une des revendications 1 à 8, **caractérisé en ce que** le canal de marche à vide (13) est réalisé en forme d'anneau dans une surface de guidage (1), guidant le piston de percussion (3), du boîtier (2) du mécanisme de percussion.

10. Mécanisme pneumatique de percussion selon la revendication 9, **caractérisé en ce que** le canal de marche à vide (13) communique avec le milieu ambiant par un canal de liaison (14).

11. Mécanisme pneumatique de percussion selon l'une des revendications 1 à 10, **caractérisé en ce qu'**un amortisseur pneumatique peut être produit dans une cavité avant, réalisée entre une face avant (17) du piston de percussion (3) et le boîtier (2) du mécanisme de percussion.

12. Mécanisme pneumatique de percussion selon la revendication 11, **caractérisé en ce que** la cavité avant (18) est temporairement séparée du milieu ambiant, en deux parties, au passage du piston de percussion (3) du mode de percussion au mode de marche à vide.

13. Mécanisme pneumatique de percussion selon la revendication 11, **caractérisé en ce que** la cavité avant (18) est en liaison avec le milieu ambiant en mode de marche à vide.

14. Mécanisme pneumatique de percussion selon l'une des revendications 1 à 13, **caractérisé en ce que** la poche d'équilibrage d'air (7) et l'ouverture de marche à vide (12) sont disposées en différents endroits dans la douille de guidage (8).
